# FASCICULE DE BREVET EUROPEEN

(11) **EP 1 228 858 B1**
(45) Date de publication et mention de la délivrance du brevet: **15.12.2004**
(21) Numéro de dépôt: 02290210.0
(22) Date de dépôt: 30.01.2002
(51) Int. Cl.: B31B 19/90, B31B 1/74

(54) **Procédé et machine de fabrication de sachets comprenant des profilés de fermeture complémentaires**
Verfahren und Vorrichtung zur Herstellung von Kunststoffbeuteln mit Reissverschlussprofilen
Method and apparatus for making bags with interlocking closure elements

(30) Priorité: 02.02.2001 FR 0101457
(43) Date de publication de la demande: 07.08.2002
(73) Titulaire: FLEXICO FRANCE, F-60119 Henonville (FR)
(72) Inventeur: Bois, Henri Georges, 92200 Neuilly sur Seine (FR)
(74) Mandataire: Texier, Christian

(56) Documents cités:
- WO-A-00/76872
- US-A- 6 003 582
- PATENT ABSTRACTS OF JAPAN vol. 1999, no. 11, 30 septembre 1999 (1999-09-30) & JP 11 165362 A (ITOCHU SAN PLUS KK;TOSHIBA ENG CO LTD), 22 juin 1999 (1999-06-22)

## Description

La présente invention concerne le domaine des sachets comprenant des profilés de fermeture complémentaires conçus pour permettre une série d'ouvertures/fermetures successives par un utilisateur.

De nombreux types de sachets et/ou profilés de fermeture ont déjà été proposés à cet effet.

La présente invention s'applique en particulier aux sachets, dont les profilés de fermeture sont commandés à l'ouverture et respectivement à la fermeture par un curseur.

Plus précisément encore, la présente invention concerne des sachets réalisés à partir d'un film d'une part, et de profilés de fermeture d'autre part, acheminés séparément dans un poste d'assemblage au niveau duquel les profilés de fermeture sont fixés sur le film.

De nombreux procédés et machines ont également été proposés à cet effet.

Cependant, l'homme de l'art a identifié depuis longtemps que la réalisation de sachets à l'aide de tels moyens pose souvent une difficulté majeure : l'épaisseur des profilés de fermeture acheminés sur le film rend difficile la réalisation de soudure(s) transversale(s) aux profilés, destinée(s) à fermer et sceller les sachets.

Diverses solutions ont été proposées pour tenter de surmonter cette difficulté.

La plus courante consiste à réaliser une pré-soudure séquentiellement sur les profilés avant d'acheminer ceux-ci sur le poste d'assemblage. Cette pré-soudure est formée au pas des sachets et localisée sur une zone destinée à coïncider avec les soudures transversales. Une telle pré-soudure présente en outre l'avantage de fixer les profilés complémentaires entre eux avant la fixation de ceux-ci sur le film.

Une telle solution est décrite par exemple dans les documents FR-2778362, US-4 756 622, US-5 024 537, EP-302 144, US-5 092 831, US-4 663 915, US-5 215 380, US-5 046 300 et US-4 589 145.

Une autre technique consiste à acheminer non pas des profilés de fermeture sous forme d'une bande continue, mais d'acheminer des tronçons de profilés au pas des sachets.

Cette technique est décrite par exemple dans les documents FR-2716158, FR-2707251 et EP-528 721.

Cependant cette technique n'a pas connu un réel développement industriel en raison de sa complexité. En particulier le guidage de tronçons et non pas d'une bande continue s'avère très délicat.

Une autre solution a été proposée pour tenter d'éliminer les inconvénients de l'ensemble des moyens ainsi proposés. On en trouvera par exemple un descriptif dans le document US-4 876 842. Elle consiste à détecter tout défaut de synchronisation entre le film et les profilés de fermeture et à agir sur la motorisation assurant l'entraînement de ceux-ci, pour re-synchroniser film et profilés.

Cette technique s'avérait prometteuse en théorie, cependant elle n'a pas non plus connu le développement industriel attendu en raison notamment de sa complexité, et de là d'une fiabilité assez aléatoire.

Le document WO-A-0076872, qui sert comme base pour la forme en deux parties des revendications 1 et 14, divulgue un procédé de fabrication de sachets comportant un ensemble de fermeture actionné par curseur. Ce document enseigne de ménager des encoches dans l'ensemble de fermeture pour recevoir le curseur en position fermée du sachet, de détecter la position des encoches et d'agir sur les moyens réalisant les encoches en cas de défaut de synchronisme détecté entre les encoches et les bords des sachets pour rétablir ce synchronisme.

La présente invention a maintenant pour but de proposer de nouveaux moyens permettant d'éliminer les inconvénients de la technique antérieure et proposer ainsi des performances supérieures à celles des moyens antérieurs connus.

Ce but est atteint dans le cadre de la présente invention grâce à un procédé de fabrication de sachets tel que défini en revendication 1 annexée.

Plus précisément, dans le cadre de l'invention, les moyens de détection peuvent détecter un défaut de synchronisation entre profilés de fermeture et film et/ou un défaut de synchronisation entre profilés de fermeture et moyens destinés à assurer des soudures chevauchant au moins partiellement les profilés de fermeture, par exemple des moyens assurant une soudure transversale.

La présente invention concerne également une machine pour la mise en oeuvre du procédé précité et les sachets ainsi obtenus.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 représente une vue schématique en perspective d'une machine apte à la mise en oeuvre de l'invention, conforme à un mode de réalisation préférentiel,
- la figure 2 représente une vue en plan d'une bande de fermeture conforme à un mode de réalisation avantageux de la présente invention, comprenant une série d'encoches, et
- la figure 3 représente une vue similaire à la figure 2, illustrant un allongement potentiel d'une zone de plus faible épaisseur, obtenue dans le cadre de la présente invention à l'aide de la variante à encoches.

On aperçoit sur la figure 1 annexée un poste d'assemblage qui reçoit d'une part des profilés de fermeture complémentaires 10 et d'autre part, un film 110. Les profilés 10 et le film 110 proviennent de sources ou réserves séparées, tel qu'un rouleau illustré sous la référence 112 pour le film 110. Les profilés de fermeture 10 sont fixés sur le film 110 au niveau de ce poste d'assemblage.

Plus précisément encore, le poste d'assemblage illustré sur la figure 1 correspond à une machine dite FFS verticale (FFS correspondant à l'expression anglo-saxonne « Form, Fill and Seal »).

Une telle machine est bien connue de l'homme de l'art et ne sera donc pas décrite dans le détail par la suite. Elle est destinée à la formation, le remplissage et la fermeture des sachets.

On rappelle néanmoins qu'une telle machine comprend généralement un col de formage 100 qui reçoit en entrée le film 110 à l'état plan en provenance d'un dérouleur 112, et qui fournit en sortie le film 110 conformé en tube, une goulotte de remplissage 120 qui débouche dans ce col de formage 100 et par conséquent dans ledit tube, des moyens 130 de soudure longitudinale pour fermer le tube longitudinalement (et de préférence également fixer les profilés de fermeture 10 sur le film 110) et des moyens 140 aptes à générer séquentiellement une première soudure transversale avant qu'un produit ne soit introduit dans le tube par la goulotte de remplissage 120, puis une seconde soudure transversale quand le produit a été introduit dans le tube, pour fermer un emballage autour de ce dernier.

Bien entendu la présente invention n'est pas limitée à l'application sur une machine de type FFS verticale.

Ainsi la présente invention trouve également application dans des machines à déplacement horizontal et non pas vertical.

Par ailleurs la présente invention trouve également application dans des machines conçues pour assurer uniquement la formation des sachets, sans remplissage, ce dernier étant opéré au cours d'une étape ultérieure.

On a évoqué précédemment la possibilité d'utiliser les moyens 130 destinés à la fermeture du tube composant les sachets, pour assurer également la fixation des profilés de fermeture 10 sur le film 110. Cependant dans le cadre de la présente invention, la fixation des profilés de fermeture 10 sur le film 110 peut bien entendu être réalisée à l'aide de tout autre moyen approprié, indépendant des moyens 130.

Comme évoqué précédemment, de préférence, les profilés de fermeture 10 utilisés dans le cadre de la présente invention sont équipés de curseurs 50.

Plus précisément, il est ainsi prévu sur la bande de profilés de fermeture 10, une suite régulière de curseurs 50 au pas des sachets.

De préférence, les curseurs 50 sont ainsi pré-montés séquentiellement sur les profilés de fermeture 10. Cependant en variante on peut prévoir d'utiliser des curseurs 50 conçus pour être rapportés sur les profilés de fermeture 10 au niveau du poste d'assemblage, avant ou après la fixation des profilés de fermeture 10 sur le film 110.

On pourra se reporter par exemple aux documents EP-051 010, EP-102 301 et EP-479 661 pour ce qui est du descriptif de moyens conçus pour assurer l'apport de curseurs sur les profilés au niveau d'un poste d'assemblage avant ou après la fixation de profilés de fermeture sur un film.

La structure de tels curseurs 50 est bien connue de l'homme de l'art et ne sera donc pas décrite dans le détail par la suite.

On rappelle néanmoins que de préférence, les curseurs 50 destinés à coopérer avec les profilés de fermeture 10 comprennent une semelle qui porte sur une face deux ailes latérales et une nervure centrale de séparation, destinée à prendre position au moins en partie entre les deux profilés de fermeture complémentaires et qui définit en combinaison avec les ailes latérales deux couloir convergents / divergents selon la direction considérée, destinées à recevoir respectivement l'un des profilés de fermeture.

Par ailleurs, comme on l'a évoqué précédemment, les profilés de fermeture conformes à la présente invention acheminés sur le poste d'assemblage comprennent séquentiellement, au pas des sachets, des zones 60 de faible épaisseur.

De préférence, ces zones 60 de faible épaisseur sont formées de zones séquentielles de pré-soudure réalisées sur les profilés de fermeture 10. De telles zones de pré-soudure correspondent à des zones ponctuelles pincées à l'aide de mâchoires chauffées pour à la fois écraser les profilés de fermeture et ainsi en réduire localement l'épaisseur et d'autre part, relier ponctuellement entre eux les deux profilés de fermeture complémentaires.

On évoquera par la suite d'autres variantes conformes à l'invention de zones séquentielles de faible épaisseur.

Dans le cadre de la présente invention le poste d'assemblage est muni de moyens schématisés sous la référence 200 destinés à détecter des défauts éventuels de synchronisme entre les profilés de fermeture 10 et des moyens intervenant au niveau du poste d'assemblage (de préférence le film 110 et/ou les mâchoires de soudure transversale 140).

Dans le cadre de la présente invention, il est en outre prévu des moyens schématisés sous la référence 210 destinés à assurer, en cas de défaut de synchronisation détecté par les moyens 200, une modification de l'amplitude des zones 60 séquentielles de faible épaisseur, pour rétablir le synchronisme entre les profilés de fermeture 10 et la référence (film 110 et/ou mâchoires 140).

Les moyens de détection de défaut de synchronisme 200 peuvent faire l'objet de nombreuses variantes de réalisation. Ils sont de préférence formés de cellules optiques ou de palpeurs mécaniques situés à une distance fixe contrôlée et connue des moyens 140 assurant les soudures transversales. Les moyens de détection 200 sont adaptés pour détecter les zones de faible épaisseur 60, ou un autre repère identifié sur les profilés de fermeture 10 et situés eux-mêmes à une distance connue des zones de faible épaisseur 60, afin de vérifier le synchronisme entre ces zones 60 de faible épaisseur et le film 10 ainsi que par rapport aux moyens 140 assurant la soudure transversale.

Les moyens 210 peuvent également être adaptés pour assurer la synchronisation par rapport à des repères ou marquages apposés sur le film 110. A cet effet on peut prévoir des moyens détecteurs auxiliaires aptes à lire les marquages ou repères prévus sur le film 110.

Les moyens 210 conçus pour assurer une modification de l'amplitude des zones de faible épaisseur peuvent eux-mêmes faire l'objet de plusieurs modes de réalisation.

Selon un premier mode de réalisation, les zones de faible épaisseur 60 correspondent à des zones de pré-soudure formées séquentiellement sur les profilés de fermeture 10. Dans ce cas de préférence, les moyens 210 sont constitués de moyens adaptés pour modifier l'amplitude des zones de faible épaisseur 60 en opérant un complément localisé de pré-soudure (en amont ou en aval de la pré-soudure initiale selon le sens du défaut de synchronisme détecté).

Dans ce contexte les moyens 210 peuvent être formés de mâchoires chauffantes adaptées pour pincer sur commande les profilés de fermeture 10.

Selon une autre modalité les moyens 210 peuvent procéder par découpe partielle ou meulage des profilés 10.

Selon une seconde variante de l'invention, les zones de faible épaisseur 60 peuvent être formées de zones de découpes partielles des profilés de fermeture. On pourra se référer par exemple au document EP-A-0 620 105 qui décrit la réalisation de telles découpes localisées sur l'un au moins des profilés de fermeture.

Dans ce cas les moyens 210 sont formés de préférence de moyens de coupe ou de meulage adaptés pour augmenter l'amplitude de la zone de coupe correspondant à la zone de faible épaisseur.

Selon une autre modalité de mise en oeuvre, les moyens 210 peuvent procéder par soudure des profilés 10.

Selon encore une troisième variante conforme à l'invention, les zones de faible épaisseur 60 étant formées de pré-soudure ou de découpes comme indiqué précédemment, il est prévu comme illustré sur la figure 2 au niveau de ces zones 60, sur les profilés de fermeture 10, des séries d'encoches 230 conçues pour autoriser un allongement de la zone 60 de faible épaisseur par traction sur les profilés de fermeture 10 dans leur sens longitudinal.

A cette fin, il est prévu au niveau des zones 60 de faible épaisseur au moins deux encoches 230 qui débouchent sur des côtés longitudinaux opposés des profilés de fermeture 10.

Plus précisément encore de préférence, il est ainsi prévu trois encoches 230 qui débouchent alternativement sur des côtés opposés aux profilés de fermeture 10 (à savoir deux encoches 230 débouchent sur un premier côté des profilés de fermeture 10 et une encoche 230 intermédiaire entre les deux premières citées débouche sur un second côté longitudinal des profilés de fermeture 10).

L'homme de l'art comprendra aisément que, comme cela apparaît à l'examen comparé des figures 2 et 3, lorsque l'effort de traction exercé sur les zones 60 de faible épaisseur dépasse un seuil, par déformation de matière, les encoches 230 s'ouvrent ce qui conduit à un allongement des zones 60.

Typiquement les encoches 230 sont réalisées sur toute l'épaisseur des profilés de fermeture 10 et leur profondeur est supérieure à la demi-largeur des profilés 10.

Les moyens 210 assurant ainsi un allongement des zones 60 de faible épaisseur par modification de l'effort de traction sur les profilés de fermeture 10 peuvent être formés d'ensemble à courroie ou galets. Le cas échéant, de tels ensembles à courroie ou galets peuvent être associés eux-mêmes à des mâchoires chauffantes afin de figer l'état des zones 60 obtenues après un tel allongement.

Bien entendu la présente invention n'est pas limitée aux modes de réalisation particuliers qui viennent d'être décrits mais s'étend à toutes variantes conformes à son esprit.

La présente invention s'applique en particulier à tout type de profilés de fermeture 10, notamment les ensembles comprenant deux profilés complémentaires mâle, femelle respectivement, ou encore les ensembles de profilés de fermeture a crochets.

De même la présente invention s'applique à tout type de film, que ce soit un film en matériau thermoplastique, simple ou multicouche, un film papier associé à au moins une couche plastique, ou encore un film métallisé, ou tout autre film équivalent.

## Revendications

1. Procédé de fabrication de sachets comprenant des profilés de fermeture complémentaires (10), comprenant les étapes qui consistent à :
- acheminer séparément un film (110) et des profilés de fermeture (10) comprenant des zones séquentielles (60) déterminées au pas des sachets,
- fixer les profilés (10) sur le film (110),
- détecter un défaut de synchronisme entre les profilés de fermeture (10) et les moyens (140) intervenant au niveau du poste d'assemblage, et
- en cas de défaut de synchronisme détecté, agir sur les zones séquentielles déterminées (60) ménagées sur les profilés (10) pour rétablir le synchronisme,
- les zones séquentielles (60) déterminées étant des zones de faible épaisseur, **caractérisé par le fait que**
- l 'étape d'action sur les zones séquentielles déterminées pour rétablir le synchronisme consiste à modifier l'amplitude de celles-ci.

2. Procédé selon la revendication 1, **caractérisé par le fait que** l'étape de détection consiste à détecter un défaut de synchronisme entre les profilés de fermeture (10) et le film (110).

3. Procédé selon l'une des revendications 1 ou 2, **caractérisé par le fait que** l'étape de détection consiste à détecter un défaut de synchronisme entre profilés de fermeture (10) et des moyens assurant des soudures chevauchant au moins partiellement les profilés de fermeture, notamment des moyens assurant une soudure transversale.

4. Procédé selon l'une des revendications 1 à 3, **caractérisé par le fait que** les zones (60) de faible épaisseur correspondent à des zones de pré-soudure.

5. Procédé selon l'une des revendications 1 à 3, **caractérisé par le fait que** les zones de faible épaisseur (60) correspondent à des zones de découpe partielle de profilés de fermeture.

6. Procédé selon l'une des revendications 1 à 5, **caractérisé par le fait que** l'étape de modification consiste à réaliser un complément sélectif de pré-soudure.

7. Procédé selon l'une des revendications 1 à 5, **caractérisé par le fait que** l'étape de modification consiste à réaliser un complément sélectif de découpe ou meulage sur les profilés de fermeture.

8. Procédé selon l'une de revendications 1 à 5, **caractérisé par le fait que** les profilés de fermeture (10) comprennent au moins une encoche (230) qui débouche sur un bord latéral des profilés de fermeture (10) et que l'étape de modification consiste à opérer une traction sur les profilés de fermeture (10) pour allonger la zone (60) de faible épaisseur par ouverture de l'encoche (230).

9. Procédé selon la revendication 8, **caractérisé par le fait que** la ou les encoche(s) (230) sont formées au niveau de la zone (60) de faible épaisseur, composée d'une pré-soudure ou d'une découpe partielle des profilés de fermeture (10).

10. Procédé selon l'une des revendications 8 ou 9, **caractérisé par le fait qu'**il est prévu au moins deux encoches (230) débouchant sur des côtés opposés des profilés de fermeture (10).

11. Procédé selon l'une des revendications 8 à 10, **caractérisé par le fait qu'**il est prévu au moins trois encoches (230) débouchant alternativement sur des côtés opposés des profilés de fermeture (10).

12. Procédé selon l'une des revendications 8 à 11, **caractérisé par le fait que** chaque encoche (230) s'étend sur toute l'épaisseur des profilés de fermeture (10) et avec une profondeur supérieure à la demi-largeur de ceux-ci.

13. Procédé selon les revendications 8 à 12, **caractérisé par le fait qu'**il comprend en outre l'étape consistant à figer l'état ouvert des encoches, par exemple par soudure.

14. Machine de fabrication de sachets comprenant des profilés de fermeture complémentaires, comprenant :
- des moyens aptes à acheminer séparément un film (110) et des profilés de fermeture (10) comprenant des zones (60) séquentielles déterminées au pas des sachets,
- des moyens (130) aptes à fixer les profilés (10) sur le film (110),
- des moyens (200) aptes à détecter un défaut de synchronisme entre les profilés de fermeture (10) et des moyens (140) intervenant au niveau du poste d'assemblage, et
- des moyens (210) aptes à agir sur les zones séquentielles (60) déterminées ménagées sur les profilés, en cas de détection d'un défaut de synchronisme, pour rétablir celui-ci,
- les zones séquentielles déterminées (60) étant des zones de faible épaisseur **caractérisé par le fait que**
- les moyens aptes a agir sur les zones séquentielles determinées (60) sont adaptés pour modifier l'amplitude de celles-ci pour rétablir le synchronisme.

15. Machine selon la revendication 14, **caractérisée par le fait que** les moyens de détection (200) sont adaptés pour détecter un défaut de synchronisme entre profilés de fermeture (10) et film (110).

16. Machine selon l'une des revendications 14 ou 15, **caractérisée par le fait que** les moyens de détection (200) sont adaptés pour détecter un défaut de synchronisme entre profilés de fermeture (10) et des moyens (140) assurant des soudures chevauchant au moins partiellement les profilés de fermeture, notamment des moyens assurant une soudure transversale.

17. Machine selon l'une des revendications 14 à 16, **caractérisée par le fait qu'**elle constitue une machine de formation, remplissage et fermeture, à déplacement vertical.

18. Machine selon l'une des revendications 14 à 17, **caractérisée par le fait qu'**elle comprend un col de formage (100), qui reçoit en entrée le film (110) à l'état plan en provenance d'un dérouleur et qui fournit en sortie le film conformé en tube, une goulotte de remplissage (120) qui débouche dans ce col de formage (100) et par conséquent dans ledit tube, des moyens (130) de soudure longitudinale pour fermer le tube longitudinalement et des moyens (140) aptes à générer séquentiellement une première soudure transversale avant qu'un produit ne soit introduit dans le tube par la goulotte de remplissage (120), puis une seconde soudure transversale quand le produit a été introduit dans le tube, pour fermer l'emballage autour de ce dernier.

19. Machine selon l'une des revendications 14 à 16, **caractérisée par le fait qu'**elle constitue une machine à déplacement horizontal.

20. Machine selon l'une des revendications 14 à 16, **caractérisée par le fait qu'**elle constitue une machine de fabrication de sachets, sans remplissage.

21. Machine selon l'une des revendication 14 à 20, **caractérisée par le fait que** les profilés de fermeture (10) sont équipés de curseurs (50).

22. Machine selon l'une des revendication 14 à 21, **caractérisée par le fait que** les moyens de détection (200) sont formés de cellules optiques ou de palpeurs mécaniques.

23. Machine selon l'une des revendication 14 à 22, **caractérisée par le fait que** les moyens de détection (200) sont placés à une distance connue et contrôlée de moyens (140) assurant une soudure transversale.

24. Machine selon l'une des revendication 14 à 23, **caractérisée par le fait que** les zones de faible épaisseur (60) sont formés de pré-soudure.

25. Machine selon l'une des revendication 14 à 23, **caractérisée par le fait que** les zones (60) de faible épaisseur sont formées de découpes partielles dans les profilés de fermeture.

26. Machine selon les revendications 14 à 25, **caractérisée par le fait que** les moyens (210) adaptés pour modifier l'amplitude des zones de faible épaisseur (60) sont adaptés pour réaliser sélectivement des compléments de pré-soudure.

27. Machine selon les revendications 14 à 25, **caractérisée par le fait que** les moyens (210) adaptés pour modifier l'amplitude des zones (60) de faible épaisseur sont adaptés pour réaliser sélectivement des compléments de découpe ou de meulage.

28. Machine selon l'une des revendication 14 à 27, **caractérisée par le fait que** les profilés de fermeture (10) comprennent au moins une encoche (230) qui débouche sur un bord longitudinal des profilés de fermeture (10) et **par le fait que** les moyens (210) adaptés pour modifier l'amplitude de zones de faible épaisseur (60) sont adaptées pour assurer une ouverture de ladite encoche (230) par traction sur les profilés de fermeture (10).

29. Machine selon la revendication 28, **caractérisée par le fait que** les moyens (210) adaptés pour assurer une traction sur les profilés de fermeture (10) afin d'ouvrir des encoches (230) sont associés à des moyens, de préférence sous forme de mâchoires chauffantes, adaptés pour figer les profilés de fermeture dans cet état.

## Claims

1. A method of manufacturing bags including complementary closure strips (10), the method comprising the steps consisting in:
- separately feeding a film (110) and closure strips (10) having sequential determined zones (60) at the same pitch as the bags;
- fixing the strips (10) to the film (110);
- detecting loss of synchronization between the closure strips (10) and means (140) acting in the assembly station;
- in the event of loss of synchronization being detected, acting on the sequential determined zones (60) provided in the strips (10) so as to reestablish synchronization;
- the sequential determined zones (60) being thin zones, and the method being **characterized by** the fact that
the step of acting on the sequential determined zones in order to reestablish synchronization consists in modifying their size.

2. A method according to claim 1, **characterized by** the fact that the detection step consists in detecting loss of synchronization between the closure strips (10) and the film (110).

3. A method according to claim 1 or claim 2, **characterized by** the fact that the detection step consists in detecting loss of synchronization between the closure strips (10) and means for providing lines of heat-sealing that cross the closure strips at least in part, in particular means for providing a transverse line of heat-sealing.

4. A method according to any one of claims 1 to 3, **characterized by** the fact that the thin zones (60) correspond to zones of prior application of heat.

5. A method according to any one of claims 1 to 3, **characterized by** the fact that the thin zones (60) correspond to zones where the closure strips have been cut through in part.

6. A method according to any one of claims 1 to 5, **characterized by** the fact that the step of modifying size consists in selectively applying additional heat.

7. A method according to any one of claims 1 to 5, **characterized by** the fact that the step of modifying size consists in selectively applying additional cutting or milling to the closure strips.

8. A method according to any one of claims 1 to 5, **characterized by** the fact that the closure strips (10) include at least one notch (230) opening out to a side edge of the closure strips (10), and the step of modifying size consists in applying traction to the closure strips (10) to lengthen the thin zone (60) by opening the notch (230).

9. A method according to claim 8, **characterized by** the fact that the notch(es) (230) is/are formed in the thin zone (60), which zone comprises a spot where heat has previously been applied to the closure strips (10) or where they have been cut through in part.

10. A method according to claim 8 or claim 9, **characterized by** the fact that at least two notches (230) are provided opening out to opposite sides of the closure strips (10).

11. A method according to any one of claims 8 to 10, **characterized by** the fact that at least three notches (230) are provided opening out alternately to opposite sides of the closure strips (10).

12. A method according to any one of claims 8 to 11, **characterized by** the fact that each notch (230) extends over the entire thickness of the closure strips (10) and is of depth greater than half the width thereof.

13. A method according to any one of claims 8 to 12, **characterized by** the fact that it comprises the further step of locking the notch(es) in the open state, e.g. by applying heat.

14. A machine for manufacturing bags including closure strips, the machine comprising:
- means suitable for separately feeding a film (110) and closure strips (10) having sequential determined zones (60) at the same pitch as the bags;
- means (130) suitable for fixing the strips (10) to the film (110);
- means (200) suitable for detecting loss of synchronization between the closure strips (10) and means (140) acting in the assembly station;
- means (210) suitable for acting on the sequential determined zones (60) formed in the strips in the event of loss of synchronization being detected, so as to reestablish synchronization,
- the sequential determined zones (60) being thin zones, and the machine being **characterized by** the fact that
- the means suitable for acting on the sequential determined zones (60) are adapted to modify their size in order to reestablish synchronization.

15. A machine according to claim 14, **characterized by** the fact that the detection means (200) are adapted to detect loss of synchronization between the closure strips (10) and the film (110).

16. A machine according to claim 14 or claim 15, **characterized by** the fact that the detection means (200) are adapted to detect loss of synchronization between the closure strips (10) and means (140) providing lines of heat-sealing that cross the closure strips at least in part, in particular means for providing transverse lines of heat-sealing.

17. A machine according to any one of claims 14 to 16, **characterized by** the fact that it constitutes a forming, filling, and sealing machine operating in vertical displacement.

18. A machine according to any one of claims 14 to 17, **characterized by** the fact that it comprises a forming neck (100) having an input which receives the film (110) in the plane state coming from an unwinder, and which outputs the film shaped into a tube; a filler chute (120) which opens out in the forming neck (100) and consequently into said tube; longitudinal heat-sealing means (130) for closing said tube longitudinally; and means (140) suitable for sequentially generating a first transverse line of heat-sealing before any product is introduced into the tube via the filler chute (120), and then a second transverse line of heat-sealing when the product has been introduced into the tube, so as to close the package around the product.

19. A machine according to any one of claims 14 to 16, **characterized by** the fact that it constitutes a horizontal displacement machine.

20. A machine according to any one of claims 14 to 16, **characterized by** the fact that it constitutes a machine for manufacturing bags without filling them.

21. A machine according to any one of claims 14 to 20, **characterized by** the fact that the closure strips (10) are fitted with slides (50).

22. A machine according to any one of claims 14 to 21, **characterized by** the fact that the detection means (200) are constituted by optical cells or by mechanical feelers.

23. A machine according to any one of claims 14 to 22, **characterized by** the fact that the detection means (200) are placed at a known and controlled distance from the means (140) that perform transverse heat-sealing.

24. A machine according to any one of claims 14 to 23, **characterized by** the fact that the thin zones (60) are formed by prior application of heat.

25. A machine according to any one of claims 14 to 23, **characterized by** the fact that the thin zones (60) are formed by cuts extending part way through the closure strips.

26. A machine according to any one of claims 14 to 25, **characterized by** the fact that the means (210) adapted to modify the size of the thin zones (60) are adapted to perform additional prior application of heat selectively.

27. A machine according to any one of claims 14 to 25, **characterized by** the fact that the means (210) adapted to modify the size of the thin zones (60) are adapted to perform additional cutting or milling, selectively.

28. A machine according to any one of claims 14 to 27, **characterized by** the fact that the closure strips (10) include at least one notch (230) opening out to a longitudinal edge of the closure strips (10), and by the fact that the means (210) adapted to modify the size of the thin zones (60) are adapted to open said notch (230) by applying traction to the closure strips (10).

29. A machine according to claim 28, **characterized by** the fact that the means (210) adapted to apply traction to the closure strips (10) in order to open the notches (230) are associated with means, preferably in the form of heater jaws, adapted to lock the notches in the open state.

## Patentansprüche

1. Verfahren zur Herstellung von Beuteln, die komplementäre Verschlußprofile (10) aufweisen, umfassend folgende Schritte, die bestehen aus:
- dem getrennten Heranführen einer Folie (110) und der Verschlußprofile (10), die aufeinanderfolgende, durch die Teilung der Beutel bestimmte Zonen (60) aufweisen,
- dem Befestigen der Profile (10) auf der Folie (110),
- dem Erfassen eines Synchronisierungsfehlers zwischen den Verschlußprofilen (10) und den Mitteln (140), die auf Höhe der Zusammenbaustation eingreifen, und
- im Falle eines erfaßten Synchronisierungsfehlers, dem Einwirken auf die aufeinanderfolgenden, bestimmten Zonen (60), die auf den Profilen (10) eingebracht sind, um den Synchronismus wiederherzustellen, wobei
- die aufeinanderfolgenden, bestimmten Zonen (60) Zonen mit geringer Dikke sind, **dadurch gekennzeichnet, daß**
- der Schritt des Einwirkens auf die aufeinanderfolgenden, bestimmten Zonen zum Wiederherstellen des Synchronismus in der Änderung deren Amplitude besteht.

2. Verfahren nach Anspruch 1, **dadurch gekennzeichnet, daß** der Schritt des Erfassens darin besteht, einen Synchronisierungsfehler zwischen den Verschlußprofilen (10) und der Folie (110) zu erfassen.

3. Verfahren nach einem der Ansprüche 1 oder 2, **dadurch gekennzeichnet, daß** der Schritt des Erfassens darin besteht, einen Synchronisierungsfehler zwischen den Verschlußprofilen (10) und den Mitteln zu erfassen, die Schweißstellen sicherstellen, die wenigstens teilweise die Verschlußprofile überdecken, besonders die Mittel, die eine Querverschweißung sicherstellen.

4. Verfahren nach einem der Ansprüche 1 bis 3, **dadurch gekennzeichnet, daß** die Zonen (60) mit geringer Dicke Zonen der Vorab-Verschweißung entsprechen.

5. Verfahren nach einem der Ansprüche 1 bis 3, **dadurch gekennzeichnet, daß** die Zonen mit geringer Dicke (60) Zonen des teilweisen Einschnitts der Verschlußprofile entsprechen.

6. Verfahren nach einem der Ansprüche 1 bis 5, **dadurch gekennzeichnet, daß** der Schritt der Änderung darin besteht, daß man eine ausgewählte Zugabe der Vorab-Verschweißung vornimmt.

7. Verfahren nach einem der Ansprüche 1 bis 5, **dadurch gekennzeichnet, daß** der Schritt der Änderung darin besteht, daß man eine ausgewählte Zugabe des Einschnitts oder Abschliffs auf den Verschlußprofilen vornimmt.

8. Verfahren nach einem der Ansprüche 1 bis 5, **dadurch gekennzeichnet, daß** die Verschlußprofile (10) wenigstens eine Kerbe (230) aufweisen, die auf einem seitlichen Rand der Verschlußprofile (10) mündet, und daß der Schritt der Änderung darin besteht, daß man einen Zug auf die Verschlußprofile (10) ausübt, um die Zone (60) geringer Dicke durch Öffnen der Kerbe (230) zu verlängern.

9. Verfahren nach Anspruch 8, **dadurch gekennzeichnet, daß** die Kerbe oder Kerben (230) auf Höhe der Zone (60) mit geringer Dicke geformt sind, die aus einer Vorab-Verschweißung oder einem teilweise erfolgten Einschnitt der Verschlußprofile (10) zusammengesetzt ist.

10. Verfahren nach einem der Ansprüche 8 oder 9, **dadurch gekennzeichnet, daß** wenigstens zwei Kerben (230) vorgesehen sind, die auf den entgegengesetzten Seiten der Verschlußprofile (10) münden.

11. Verfahren nach einem der Ansprüche 8 bis 10, **dadurch gekennzeichnet, daß** wenigstens drei Kerben (230) vorgesehen sind, die alternierend auf entgegengesetzten Seiten der Verschlußprofile (10) münden.

12. Verfahren nach einem der Ansprüche 8 bis 11, **dadurch gekennzeichnet, daß** sich jede Kerbe (230) über die gesamte Dicke der Verschlußprofile (10) und mit einer Tiefe erstreckt, die größer ist als die halbe Breite dieser Verschlußprofile.

13. Verfahren nach einem der Ansprüche 8 bis 12, **dadurch gekennzeichnet, daß** es außerdem den Schritt umfaßt, die Kerben im offenen Zustand zu fixieren, beispielsweise durch Schweißung.

14. Maschine zur Herstellung von Beuteln, die komplementäre Verschlußprofile aufweisen, umfassend:
- Mittel, die dazu eingerichtet sind, eine Folie (110) und Verschlußprofile (10) gesondert heranzuführen, die aufeinanderfolgende, durch die Teilung der Beutel bestimmte Zonen (60) aufweisen,
- Mittel (130), die dazu eingerichtet sind, die Profile (10) auf der Folie (110) zu befestigen,
- Mittel (200), die dazu eingerichtet sind, einen Synchronisierungsfehler zwischen den Verschlußprofilen (10) und Mitteln (140) zu erfassen, die auf Höhe der Zusammenbaustation eingreifen, und
- Mittel (210), die dazu eingerichtet sind, auf die aufeinanderfolgenden, bestimmten Zonen (60) einzuwirken, die auf den Profilen eingebracht sind, und zwar im Fall eines Synchronisierungsfehlers, um den Synchronismus wiederherzustellen, wobei
- die aufeinanderfolgenden, bestimmten Zonen (60) Zonen mit geringer Dikke sind, **dadurch gekennzeichnet, daß**
- die Mittel, die dazu eingerichtet sind, auf die aufeinanderfolgenden, bestimmten Zonen (60) einzuwirken, dazu eingerichtet sind, die Amplitude dieser zu ändern, um den Synchronismus wiederherzustellen.

15. Maschine nach Anspruch 14, **dadurch gekennzeichnet, daß** die Mittel zum Erfassen (200) dazu eingerichtet sind, einen Synchronisierungsfehler zwischen den Verschlußprofilen (10) und der Folie (110) zu erfassen.

16. Maschine nach einem der Ansprüche 14 oder 15, **dadurch gekennzeichnet, daß** die Erfassungsmittel (200) dazu eingerichtet sind, einen Synchronisierungsfehler zwischen den Verschlußprofilen (10) und den Mitteln (140) zu erfassen, die die Schweißstellen sicherstellen, die wenigstens teilweise die Verschlußprofile überdecken, besonders die Mittel, die eine querverlaufende Schweißstelle sicherstellen.

17. Maschine nach einem der Ansprüche 14 bis 16, **dadurch gekennzeichnet, daß** sie eine Maschine zum Herstellen, Füllen und Verschließen mit vertikalem Vorschub bildet.

18. Maschine nach einem der Ansprüche 14 bis 17, **dadurch gekennzeichnet, daß** sie folgendes umfaßt: einen Formgebungshals (100), der am Einlauf die Folie (110) in ebenem Zustand von einem Abwickler her aufnimmt und der am Auslauf die als Rohr verformte Folie liefert, eine Einfüflrutsche (120), die in den Formgebungshals (100) und demzufolge in das genannte Rohr einmündet, Längs-Schweißmittel (130), um das Rohr in Längsrichtung zu schließen, sowie Mittel (140), die dazu eingerichtet sind, aufeinanderfolgend eine erste, querverlaufende Schweißstelle vor Einbringen eines Produkts in das Rohr durch die Einfüllrutsche (120) und dann eine zweite, querverlaufende Schweißstelle zu erzeugen, wenn das Produkt in das Rohr eingeführt wurde, um die Umhüllung um dieses letztgenannte zu verschließen.

19. Maschine nach einem der Ansprüche 14 bis 16, **dadurch gekennzeichnet, daß** sie eine Maschine mit horizontalem Vorschub bildet.

20. Maschine nach einem der Ansprüche 14 bis 16, **dadurch gekennzeichnet, daß** sie nur eine Maschine zur Herstellung von Beuteln ohne Befüllung bildet.

21. Maschine nach einem der Ansprüche 14 bis 20, **dadurch gekennzeichnet, daß** die Verschlußprofile (10) mit Läufern (50) ausgestattet sind.

22. Maschine nach einem der Ansprüche 14 bis 21, **dadurch gekennzeichnet, daß** die Erfassungsmittel (200) aus optischen Zellen oder mechanischen Tastern gebildet sind.

23. Maschine nach einem der Ansprüche 14 bis 22, **dadurch gekennzeichnet, daß** die Erfassungsmittel (200) um einen bekannten und gesteuerten Abstand von den Mitteln (140) angeordnet sind, die eine querverlaufende Schweißstelle sicherstellen.

24. Maschine nach einem der Ansprüche 14 bis 23, **dadurch gekennzeichnet, daß** die Zonen geringer Dicke (60) aus einer Vorab-Verschweißung gebildet sind.

25. Maschine nach einem der Ansprüche 14 bis 23, **dadurch gekennzeichnet, daß** die Zonen geringer Dicke (60) aus teilweise ausgeführten Einschnitten in die Verschlußprofile gebildet sind.

26. Maschine nach einem der Ansprüche 14 bis 25, **dadurch gekennzeichnet, daß** die Mittel (210), die dazu eingerichtet sind, um die Amplitude der Zonen (60) mit geringer Dicke zu verändern, dazu eingerichtet sind, selektiv Ergänzungen der Vorab-Verschweißung vorzunehmen.

27. Maschine nach einem der Ansprüche 14 bis 25, **dadurch gekennzeichnet, daß** daß die Mittel (210), die dazu eingerichtet sind, um die Amplitude der Zonen (60) mit geringer Dicke zu verändern, dazu eingerichtet sind, um selektiv Einschnitt- oder Abschliff-Ergänzungen vorzunehmen.

28. Maschine nach einem der Ansprüche 14 bis 27, **dadurch gekennzeichnet, daß** die Verschlußprofile (10) wenigstens eine Kerbe (230) aufweisen, die auf einen Längsrand der Verschlußprofile (10) mündet, und dadurch, daß die Mittel (210), die dazu eingerichtet sind, um die Amplitude der Zonen geringer Dikke (60) zu ändern, dazu eingerichtet sind, ein Öffnen der genannten Kerbe (230) durch Zugeinwirkung auf die Verschlußprofile (10) sicherzustellen.

29. Maschine nach Anspruch 28, **dadurch gekennzeichnet, daß** die Mittel (210), die dazu eingerichtet sind, um eine Zugkraft auf die Verschlußprofile (10) sicherzustellen, um Kerben (230) zu öffnen, dazu eingerichtet sind, die Verschlußprofile in diesem Zustand zu fixieren.
